# EUROPÄISCHE PATENTSCHRIFT

(11) **EP 2 843 168 B1**
(45) Veröffentlichungstag und Bekanntmachung des Hinweises auf die Patenterteilung: **28.11.2018**
(21) Anmeldenummer: 13182616.6
(22) Anmeldetag: 02.09.2013
(51) Int. Cl.: E05B 81/14, E05B 81/06, E05B 79/20

(54) **KRAFTFAHRZEUGSCHLOSS**
MOTOR VEHICLE LOCK
SERRURE DE VÉHICULE AUTOMOBILE

(43) Veröffentlichungstag der Anmeldung: 04.03.2015
(73) Patentinhaber: Witte Automotive GmbH, 42551 Velbert (DE)
(72) Erfinder: Janssen, Thorsten, 42551 Velbert (DE); Gellhaus, Bernd, 44805 Bochum (DE); Wiemann, Matthias, 44789 Bochum (DE); Angelkorte, Stefanie, 59379 Selm (DE); Stoycheva, Tsevetelina, Ruse (BG)
(74) Vertreter: Manitz Finsterwald Patentanwälte PartmbB

(56) Entgegenhaltungen:
- DE-A1- 10 361 168
- DE-A1-102007 024 672
- DE-A1-102007 045 716
- FR-A1- 2 804 713
- GB-A- 2 457 680
- US-A1- 2003 038 485
- US-A1- 2011 204 659

## Beschreibung

Die Erfindung betrifft ein Kraftfahrzeugschloss mit einer Sperrklinkenarretierung. Nach dem internen Stand der Technik der Anmelderin sind derartige Kraftfahrzeugschlösser grundsätzlich bekannt, z. B. für die Verriegelung von Heckklappen, Hauben und Türen, und umfassen eine federbelastete Drehfalle, die in einer Schließstellung einen Schließbügel oder -bolzen verriegelt, und eine federbelastete Sperrklinke, welche in einer Sperrstellung eine Mantelfläche der Drehfalle sperrt. An der Sperrklinke ist ein Mitnehmer mit einem Rastverbindungselement an der Sperrklinke angeordnet, das mit einem an einer Stirnfläche der Drehfalle angeordneten Rastverbindungsgegenelement zur Arretierung der Sperrklinke zusammenwirkt. Durch diese Sperrklinkenarretierung wird verhindert, dass die Sperrklinke zurück in die Sperrstellung schwenkt und die Drehfalle sperrt, wenn die Drehfalle ihre Schließstellung nicht verlässt. Da die Sperrklinke sowohl mit der Mantelfläche als auch mit dem an der Stirnfläche angeordneten Rastverbindungsgegenelement zusammenwirkt, ist der Funktionsmechanismus des Kraftfahrzeugschloss jedoch kompliziert.
Ein Kraftfahrzeugschloss gemäß dem Oberbegriff des Anspruchs 1 ist aus US 2003/038485 A1 bekannt.

Der Erfindung liegt die Aufgabe zugrunde, ein kompaktes Kraftfahrzeugschloss mit einem einfachen Funktionsmechanismus zu schaffen.

Zur Lösung der Aufgabe ist ein Kraftfahrzeugschloss mit den Merkmalen des Anspruchs 1 vorgesehen

Das erfindungsgemäße Kraftfahrzeugschloss umfasst eine schwenkbare Drehfalle mit einer Mantelfläche, eine mit einer Vorspannkraft beaufschlagte Sperrklinke, die zwischen einer Sperrstellung, in der die Sperrklinke die Drehfalle sperrt, und einer Entsperrungsstellung, in der die Drehfalle entsperrt ist, verschwenkbar ist, einen Auslösehebel zum Schwenken der Sperrklinke entgegen der Vorspannkraft sowie eine Arretiereinrichtung zum Arretieren der Sperrklinke in einer Freigabestellung, in der sie die Drehfalle freigibt, wobei ein Teil der Arretiereinrichtung durch den Auslösehebel gebildet ist. Mit anderen Worten erfolgt die Sperrklinkenarretierung nicht durch eine Rastverbindung zwischen der Sperrklinke und der Drehfalle, sondern durch den Auslösehebel im Eingriff mit der Sperrklinke. Somit fällt die mittels eines elastischen Mitnehmers, in Stirnflächenrichtung der Drehfalle wirkende Arretierung der Sperrklinke weg.

Erfindungsgemäß weist der Auslösehebel einen Transportnocken auf, der die Sperrklinke über einen an der Sperrklinke angeordneten Nocken in die Entsperrungsstellung schwenkt. Beim Schwenken des Auslösehebels wird der Transportnocken gegen die Sperrklinke gefahren, beispielsweise durch einen Antriebsmotor oder auch manuell, um die Sperrklinke in die Entsperrungsstellung zu schwenken. Der Transportnocken lässt sich dabei besonders einfach als blockförmiger Vorsprung am Auslösehebel gestalten.

Erfindungsgemäß weist der Auslösehebel einen Mitnehmernocken auf, über den der Auslösehebel die Sperrklinke aus der Sperrstellung schwenkt. Das bedeutet, dass die Sperrklinke zuerst über den Mitnehmernocken aus der Sperrstellung bewegt wird, bis ein Transportnocken des Auslösehebels gegen den Nocken des Mitnehmers gefahren wird. Dann, wird die Schwenkbewegung des Mitnehmers von dem Mitnehmernocken auf den Transportnocken übergeben, wodurch der Auslösehebel kompakt gebaut werden kann.

Dadurch dass die Sperrklinke durch den Auslösehebel arretiert wird, kann die Sperrklinke ferner bis zur vollständigen Öffnung der Drehfalle arretiert werden, wodurch ein unkontrolliertes Schwenken der Sperrklinke bei der öffnenden Drehfalle verhindert werden kann.

Vorteilhafte Ausbildungen der Erfindung sind den Unteransprüchen, der Beschreibung und der Zeichnung zu entnehmen.

Gemäß einer vorteilhaften und Ausführungsform befindet sich die Freigabestellung der Sperrklinke zwischen der Sperrstellung und der Entsperrungsstellung. Die Freigabe-, Sperr- und Entsperrungsstellung stellen jeweils eine unterschiedliche Winkellage der Sperrklinke dar, sodass die Freigabestellung sich innerhalb des Bewegungsbereichs der Sperrklinke befindet, also zwischen der Sperr- und Entsperrungsstellung der Sperrklinke. Damit wird eine kompakte Gestaltung des Kraftfahrzeugschlosses möglich.

Gemäß einer bevorzugten Ausführungsform umfasst die Drehfalle eine Kulisse zum Lösen der der Sperrklinke aus der Freigabestellung, wodurch eine zusätzliche Einrichtung zum Lösen der Arretiereinrichtung gespart werden kann. Zum Lösen der Arretiereinrichtung kann die Kulisse besonders vorteilhaft an der Mantelfläche der Drehfalle angeordnet sein.

Bei einer weiteren vorteilhaften Ausführungsform gelangt die Drehfalle ausschließlich über ihre Mantelfläche mit der Sperrklinke in funktionswirksame Berührung. Das bedeutet, dass die Sperrklinke die Drehfalle ausschließlich mittels einer Berührung zwischen der Sperrklinke und der Mantelfläche der Drehfalle sperrt, und die Drehfalle die Sperrklinke aus ihrer Freigabestellung auch mittels einer Berührung zwischen der Sperrklinke und der Mantelfläche der Drehfalle löst. Damit kann beispielsweise ein Zusammenwirken der Drehfalle und der Sperrklinke über eine Stirnfläche der Drehfalle wegfallen, wodurch eine größere Gestaltungsfreiheit des Kraftfahrzeugschlosses entsteht.

Bei einer weiteren bevorzugten Ausführungsform weist die Arretiereinrichtung eine Rastverbindung zwischen dem Nocken der Sperrklinke und dem Transportnocken auf, wodurch ein sicheres Arretieren der Sperrklinke sowie ein sicheres Lösen der Arretiereinrichtung möglich wird.

Gemäß einer weiteren vorteilhaften Ausführungsform weist die Mantelfläche der Drehfalle einen Sperrabschnitt, der in der Sperrstellung der Sperrklinke mit einem Rastabschnitt der Sperrklinke zusammenwirkt, einen Vorrastabschnitt, der in einer Vorraststellung der Sperrklinke mit dem Rastabschnitt der Sperrklinke zusammenwirkt, und einen Stützabschnitt, der in der Entsperrungsstellung der Sperrklinke mit einer Stützfläche der Sperrklinke zusammenwirkt, auf. Durch die Vorraststellung kann das Kraftfahrzeugschloss nach anfänglicher Betätigung beispielsweise eine Kraftfahrzeugtür noch verriegeln, damit ein unbeabsichtigtes Öffnen der Kraftfahrzeugtür verhindert werden kann. Ferner können der Sperrabschnitt, der Vorrastabschnitt und der Stützabschnitt nacheinander an der Mantelfläche der Drehfalle angeordnet sein.

Ein vollständiges Öffnen der Drehfalle wird auf besonders einfacher Weise gewährleistet, wenn sich die Sperrklinke in der Freigabestellung in einer Überhub-Position befindet. Um die Überhub-Position zu erreichen, wird die Sperrklinke beispielsweise soweit entgegen der Vorspannkraft geschwenkt, dass der Sperrabschnitt und/oder der Vorrastabschnitt der Drehfalle bei einem Schwenken der Drehfalle nicht mit dem Rastabschnitt der Sperrklinke in Berührung gelangt/gelangen.

Bei einer weiteren bevorzugten Ausführungsform weist der Auslösehebel einen Sperrnocken auf, der die Sperrklinke in der Sperrstellung und/oder in der Vorraststellung gegen ein Schwenken entgegen der Vorspannkraft sperrt. Mit anderen Worten kann die Sperrklinke erst aus der Sperrstellung bzw. Vorraststellung geschwenkt werden, wenn der Auslösehebel entgegen seiner Vorspannkraft geschwenkt wird. Durch den Sperrnocken des Auslösehebels wird daher verhindert, dass die Sperrklinke die Sperr- bzw. Vorraststellung versehentlich verlässt.

Ein Gehäuse des Kraftfahrzeugschlosses lässt sich dadurch besonders kompakt bauen, dass in der Freigabestellung ein Teil der Sperrklinke durch ein in dem Gehäuse gebildetes Fenster ragt.

Nachfolgend wird eine beispielhafte Ausführungsformen der Erfindung unter Bezugnahme auf die beigefügte Zeichnung beschrieben. Es zeigen:
- Fig. 1: eine Explosionsdarstellung eines erfindungsgemäßen Kraftfahrzeugschlosses;
- Fig. 2: eine schematische Darstellung des Kraftfahrzeugschlosses in Fig. 1;
- Fig. 3A und 3B: eine Frontansicht und eine vergrößerte Rückansicht des Kraftfahrzeugschlosses mit einer Sperrklinke in einer Sperrstellung und mit einer Drehfalle in einer Schließstellung;
- Fig. 4A und 4B: eine Frontansicht und eine vergrößerte Rückansicht des Kraftfahrzeugschlosses in Fig. 3 am Anfang eines Öffnungsprozesses;
- Fig. 5A und 5B: eine Frontansicht und eine vergrößerte Rückansicht des Kraftfahrzeugschlosses in Fig. 3 während des Öffnungsprozesses;
- Fig. 6A und 6B: eine Frontansicht und eine vergrößerte Rückansicht des Kraftfahrzeugschlosses in Fig. 3 während des Öffnungsprozesses;
- Fig. 7A und 7B: eine Frontansicht und eine vergrößerte Rückansicht des Kraftfahrzeugschlosses in Fig. 3 mit der Sperrklinke in einer Freigabestellung und mit der Drehfalle in der Schließstellung;
- Fig. 8A und 8B: eine Frontansicht und eine vergrößerte Rückansicht des Kraftfahrzeugschlosses in Fig. 3 mit der Sperrklinke in der Entsperrungsstellung und mit der Drehfalle in einer Offenstellung.

Fig. 1 zeigt eine Ausführungsform eines erfindungsgemäßen Kraftfahrzeugschlosses 10 zur Verriegelung einer nicht gezeigten Kraftfahrzeugheckklappe an einer Fahrzeugkarosserie. Beispielsweise wird das Kraftfahrzeugschloss 10 an einem Rand eines Kofferraums montiert, und verriegelt eine Heckklappe über einen an einer Innenseite der Heckklappe montierten Schließbügel. Selbstverständlich können das Fahrzeugschloss 10 und der Schließbügel in umgekehrter Anordnung an dem Kofferraum und der Heckklappe montiert werden. Außerdem kann das Kraftfahrzeugschloss 10 auch zur Verriegelung einer Haube bzw. Türen eines Kraftfahrzeuges eingesetzt werden.

Das Kraftfahrzeugschloss 10 umfasst eine schwenkbare Drehfalle 12 mit einer am Außenumfang ausgebildeten Mantelfläche 14, eine schwenkbare Sperrklinke 16, einen Auslösehebel 18 zum Schwenken der Sperrklinke 16, sowie eine Arretiereinrichtung zum Arretieren der Sperrklinke 16 in einer Freigabestellung, in der sie die Drehfalle 12 freigibt. Ferner umfasst das Kraftfahrzeugschloss 10 ein Gehäuse 20 mit einer Basisplatte 21, die an einer Seite eine linke Seitenwand 20a und an einer gegenüberliegenden Seite eine rechte Seitenwand 20b umfasst.

Die Drehfalle 12 des Kraftfahrzeugschlosses 10 ist als flache annähernde runde Scheibe mit Stirnflächen 12a ausgebildet, die durch die Mantelfläche 14 verbunden sind. Die Drehfalle 12 umfasst ferner einen Gabelabschnitt 12b, der in einer Schließstellung der Drehfalle 12 durch eine Öse des Schließbügels zur Verriegelung der Heckklappe greift.

Um die Drehfalle 12 in der Schließstellung zu sperren, wirkt die Sperrklinke 16 mit einem durch eine Rastnase gebildeten Sperrabschnitt 14a, der gegenüber dem Gabelabschnitt 12b an der Mantelfläche 14 der Drehfalle 12 angeordnet ist (vgl. Fig. 3). An der Mantelfläche 14 ist ferner ein durch eine Rastnase gebildeter Vorrastabschnitt 14b angeordnet, der mit der Drehfalle 12 zusammenwirkt, um die Drehfalle 12 in einer Vorschließstellung M zu sperren. Dabei erstrecken sich der Sperrabschnitt 14a und der Vorrastabschnitt 14b der Mantelfläche 14 in einer zur Schenkachse 12d annähernd radialen Richtung (vgl. Fig. 5A).

Die Mantelfläche 14 umfasst einen Stützabschnitt 14c, der einen zur Schwenkachse 12d annähernd tangential angeordneten Abschnitt der Mantelfläche 14 darstellt (vgl. Fig. 5A). Wenn die Drehfalle 12 zur Freigabe des Schließbügels öffnet, presst der Stützabschnitt 14c gegen die Sperrklinke 16 und hält die Sperrklinke 16 in einer Entsperrungsstellung D (vgl. Fig. 8B). Neben dem Stützabschnitt 14c ist außerdem eine Kulisse 14d zum Lösen der Arretiereinrichtung in radialer Richtung der Drehfalle 12 angeordnet

Die Drehfalle 12 ist mit einem Bolzen 28, der durch eine exzentrische Öffnung 12c der Drehfalle 12 und eine in der Basisplatte 21 ausgebildeten Öffnung 21a hindurchgreift, schwenkbar um eine Schwenkachse 12d (vgl. Fig. 2) an der Basisplatte 21 des Gehäuses 20 gelagert. Um den Bolzen 28 ist eine Schenkelfeder 30 gewickelt, wobei ein erster Schenkel 30a der Schenkelfeder 30 an der linken Seitenwand 20a des Gehäuses 20 anliegt, während ein zweiter Schenkel 30b an einem an der Stirnfläche 12a angeordneten Vorsprung 12e der Drehfalle 12 verankert ist (vgl. Fig. 3A). Die Schenkelfeder 30 beaufschlagt die Drehfalle 12 mit einer Vorspannkraft, welche die Drehfalle 12 zur Entriegelung des Schließbügels im Uhrzeigersinn schwenkt, wie anhand der Fig. 2 näher erläutert wird.

Wie bereits beschrieben, wirkt die Sperrklinke 16 zur Sperrung der Drehfalle 12 mit der Mantelfläche 14 der Drehfalle 12 zusammen. Hierzu weist die Sperrklinke 16 einen Rastabschnitt 16c und eine Stützfläche 16d auf, die jeweils auf gegenüberliegenden Seiten eines dreieckigen Vorsprungs ausgebildet sind, wobei der Rastabschnitt 16c in einer zur Schwenkachse 16a annähernd tangentialen Richtung und die Stützfläche in einer zur Schwenkachse 16a annähernd radialen Richtung angeordnet ist (vgl. Fig. 5A). Durch die Vorspannkraft der Schenkelfeder 26 schwenkt die Sperrklinke 16 in Richtung der Drehfalle 12, so dass der Rastabschnitt 16c der Sperrklinke 16 die Drehfalle über den Sperrabschnitt 14a bzw. den Vorrastabschnitt 14b greift und die Drehfalle 12 sperrt (vgl. Fig. 3B).

Um die Sperrklinke 16 anzuheben, ist der Mitnehmer 17 an einem der Schwenkachse 16a gegenüberliegenden Ende der Sperrklinke 16 angeordnet. Der Mitnehmer 17 steht in einer zur Schwenkachse 16a parallelen Richtung von der Sperrklinke 16 ab und weist ein gekrümmtes Profil 17a auf. An einem der Schwenkachse 16a abgewandten Ende des gekrümmten Profils 17a weist der Mitnehmer 17 eine abgerundete Mitnehmerkante 17b sowie einen Nocken 17c auf, die zur Übertragung eine Schwenkbewegung von dem Auslösehebel 18 auf den Mitnehmer 17 dienen (vgl. Fig. 4 und 5). Der Nocken 17c ragt von dem gekrümmten Profil 17a hervor und umfasst eine Parkbucht 17d, die als annähernd würfelförmige Ausnehmung in dem Nocken 17c ausgebildet ist (vgl. Fig. 5B). Die Parkbucht 17d dient zur Herstellung eine Rastverbindung mit dem Auslösehebel 18, um die Sperrklinke 16 zu arretieren, wie nachfolgend näher erläutert wird.

Wie in Fig. 1 zu sehen ist, ist die plattenförmige Sperrklinke 16 an einem Ende an der Basisplatte 21 des Gehäuses 20 um eine Schwenkachse 16a dadurch schwenkbar gelagert, dass ein Bolzen 24 durch eine Öffnung 16b der Sperrklinke 16 und durch eine in der Basisplatte 21 ausgebildeten Öffnung 21c hindurchgreift. Eine Schenkelfeder 26 ist um den Bolzen 24 herumgewickelt und liegt mit einem ersten Schenkel 26a an einem Mitnehmer 17 der Sperrklinke 16 und mit einem zweiten Schenkel 26b an der rechten Seitenwand 20b des Gehäuses 20 an.

Außerdem zeigt Fig. 1 den Auslösehebel 18 des Kraftfahrzeugschlosses 10, der von einem Antriebsmotor 22 über ein Band 22a angetrieben wird (vgl. Fig. 3A), und dessen Bewegung die Sperrklinke 16 über den Mitnehmer 17 verschwenkt. Hierzu weist der Auslösehebel 18 zunächst einen kurvenförmigen Arm 18a auf, der an einem dem Auslösehebel 18 entfernt liegende Ende über einen Stift mit dem Band 22a des Antriebsmotors 22 verbunden ist.

Der Auslösehebel 18 ist durch einen Bolzen 32, der durch eine Öffnung 18b des Auslösehebels 18 durchgreift, um eine Schwenkachse 18c (vgl. Fig. 2) an der Basisplatte 21 des Gehäuses 20 schwenkbar gelagert. An dem Bolzen 32 ist eine Schenkelfeder 34 mit zwei Schenkeln 34a, 34b angeordnet, die den Auslösehebel 18 mit einer Vorspannkraft beaufschlagt. Der erste Schenkel 34a der Schenkelfeder 34 ist mit der Basisplatte 21 des Gehäuses 20 fest verbunden und der zweite Schenkel 34b liegt an einem Vorsprung 18d des Auslösehebels 18 an.

Zur Übertragung der Schwenkbewegung auf den Mitnehmer 17 der Sperrklinke 16 weist der Auslösehebel ferner einen Mitnehmernocken 18e und einen Transportnocken 18f auf. Um die Sperrklinke 16 zu schwenken presst der blockförmige Transportnocken 18f gegen den Nocken 17c des Mitnehmers 17, und zur Arretierung der Sperrklinke verrastet der Transportnocken 18f mit der Parkbucht 17d des Mitnehmers 17.

Des Weiteren weist der Auslösehebel 18 einen mit der Sperrklinke 16 zusammenwirkenden Sperrnocken 18g auf, der verhindert, dass die Sperrklinke 16 die Sperr- bzw. Vorraststellung verlässt (vgl. Fig. 3B).

In der nachfolgenden Beschreibung werden zunächst die Stellungen der Sperrklinke 16 und der Drehfalle 12, sowie der Öffnungsprozess des Kraftfahrzeugschlosses 10 anhand von Fig. 2 erläutert.

In Fig. 2 sind die Drehfalle 12, die Sperrklinke 16 und der Auslösehebel 18 mit ihren Schwenkachsen 12d, 16a, 18c und ihren Vorspannkräften rein schematisch dargestellt. Um zu verhindern, dass die Drehfalle 12 durch ihre Vorspannkraft in die Offenstellung N schwenkt, wirkt die Vorspannkraft der Sperrklinke 16 in einer entgegengesetzten Richtung zu der Vorspannkraft der Drehfalle 12.

Wenn das Kraftfahrzeugschloss 10 die Heckklappe verriegelt, z. B. während des Fahrbetriebs des Kraftfahrzeugs, befinden sich die Drehfalle 12 in der Schließstellung L und die Sperrklinke 16 in der Sperrstellung A, und der Rastabschnitt 16c der Sperrklinke 16 und der Sperrabschnitt 14a der Mantelfläche 14 wirken zusammen (vgl. Fig. 3A).

Um den Schließbügel zu entriegeln, wird der Auslösehebel 18 durch den Antriebsmotor 22 entgegen seiner Vorspannkraft, also im Uhrzeigersinn, geschwenkt, bis der Auslösehebel 18 mit seinem Mitnehmernocken 18e gegen den Mitnehmer 17 fährt. Der Mitnehmer 17 und dementsprechend die Sperrklinke 16 werden durch den Auslösehebel 18 geschwenkt, bis die Sperrklinke 16 die Sperrstellung A verlässt, und der Sperrabschnitt 14a der Mantelfläche 14 und der Rastabschnitt 16c der Sperrklinke 16 außer Eingriff gelangen. Dann schwenkt die Drehfalle 12 aufgrund ihrer Vorspannkraft in die Vorschließstellung M.

Die Vorschließstellung M der Drehfalle 12 dient beispielsweise als eine Sicherung gegen eine Entriegelung der Heckklappe aufgrund einer versehentlichen Betätigung des Kraftfahrzeugschlosses 10. In der Vorschließstellung greift der Gabelabschnitt 12a durch die Öse des Schließbügels und sichert diesen. Die Sperrklinke 16 befindet sich in in der Vorraststellung B, in der der Rastabschnitt 16c die Drehfalle 12 über den Vorrastabschnitt 14b der Mantelfläche 14 sperrt.

Um den Schließbügel freizugeben, wird der Auslösehebel 18 weiter durch den Antriebsmotor 22 geschwenkt, wodurch der Auslösehebel 18 die Sperrklinke 16 über den Mitnehmer 17 aus der Vorraststellung B schwenkt. Dadurch gelangen der Rastabschnitt 16c und der Vorrastabschnitt 14b der Mantelfläche 14 außer Eingriff, und die Drehfalle 12 schwenkt aufgrund ihrer Vorspannkraft in die Offenstellung N, in der die Drehfalle 12 den Schließbügel freigibt und die Heckklappe entriegelt. Durch dieses Öffnen der Drehfalle 12 in die Offenstellung fährt der Stützabschnitt 14c der Mantelfläche 14 auf die Stützfläche 16d der Sperrklinke 16 und rückt die Sperrklinke 16 in der Entsperrungsstellung D, in der die Sperrklinke 16 die Drehfalle 12 nicht sperren kann.

Anhand der Fig. 3 bis 8 wird nun die Funktionsweise der Sperrklinkenarretierung erläutert.

Fig. 3A zeigt die Drehfalle 12 in der Schließstellung L und die Sperrklinke 16 in der Sperrstellung A. In dieser Stellung bildet der Gabelabschnitt 12b der Drehfalle 12 eine umfänglich geschlossene Öffnung mit der Ausnehmung 21b der Basisplatte 21, in der ein nicht gezeigter Schließbügel verriegelt werden kann.

In Fig. 3A ist der Mitnehmer 17 mit der Mitnehmerkante 17b und dem Nocken 17c deutlich zu erkennen. Die Mitnehmerkante 17b ist relativ zum Mitnehmernocken 18e des Auslösehebels derart angeordnet, dass die Mitnehmerkante 17b in einer Rotationsbahn des Mitnehmernockens 18e um die Schwenkachse 18c liegt, d. h. bei einem Schwenken des Mitnehmernockens 18e um die Schwenkachse 18c stößt der Mitnehmernocken 18e auf die Mitnehmerkante 17b und schiebt den Mitnehmer entlang der Rotationsbahn (vgl. Fig. 4). Analog ist der Nocken 17c mit der Parkbucht 17d entlang einer Rotationsbahn des Transportnockens 18f angeordnet.

Fig. 3B zeigt eine vergrößerte Rückansicht des durch einen Kreis markierten Bereichs der Fig. 3A. Dasselbe gilt für die Figuren 4 bis 8.

In Fig. 3B ist zu erkennen, dass der am unteren Bereich des Auslösehebels 18 ausgebildete Sperrnocken 18g gegen einen Vorsprung 16e der Sperrklinke 16 anliegt. Somit sitzt der Sperrnocken 18g im Schwenkweg der Sperrklinke 16 und verhindert, dass die Sperrklinke 16 die Sperrstellung A verlässt, bevor der Sperrnocken 18g weg bewegt wird.

Des Weiteren wird im unteren Bereich der Fig. 3B die funktionswirksame Berührung der Sperrklinke 16 und der Mantelfläche 14 der Drehfalle 12 gezeigt. Dabei sitzt die Drehfalle 12 mit dem Sperrabschnitt 14a auf dem Rastabschnitt 16c der Sperrklinke 16 und wird entgegen ihrer Vorspannkraft in der Schließstellung L gehalten. Wenn die Sperrklinke aus der Sperrstellung A, also gegen den Uhrzeigersinn, geschwenkt wird, bewegen sich der Sperrabschnitt 14a und der Rastabschnitt 16c auseinander und gelangen außer Eingriff, so dass die Sperrklinke 16 die Drehfalle 12 nicht mehr in der Schließstellung L sperrt.

In Fig. 4 wird insbesondere das Zusammenwirken zwischen der Mitnehmerkante 17b und dem Mitnehmernocken 18e des Auslösehebels 18 am Beginn des Öffnungsprozesses dargestellt. Dabei befinden sich die Drehfalle 12 in der Schließstellung L und die Sperrklinke in der Sperrstellung A.

Zunächst fängt der Antriebsmotor 22 an zu drehen, und verkürzt das Band 22a dadurch, dass er das Band 22a um eine nicht dargestellte Bandspule wickelt. Durch das Verkürzen des Bandes 22a wird der Auslösehebel 18 über den mit dem Band 22a verbundenen Arm 18a an den Antriebsmotor 22 herangezogen (vgl. Fig. 3A), und nur der Auslösehebel 18 wird im Uhrzeigersinn geschwenkt, wodurch der Sperrnocken 18g von dem Vorsprung 16e der Sperrklinke 16 weggeschwenkt wird, wie in Fig. 4B dargestellt ist. Dann ist ein Schwenken der Sperrklinke 16 aus der Sperrstellung A möglich (vgl. mit dem Sperrnocken 18g in Fig. 5B).

Nach einer gewissen Schwenkung, z. B. von 11 Grad, stößt der Mitnehmernocken 18e auf die Mitnehmerkante 17b, da die Mitnehmerkante 17b entlang der Rotationsbahn des Mitnehmernockens 18e liegt. Wenn der Auslösehebel 18 durch den Antriebsmotor 22 weiter geschwenkt wird, schiebt der Mitnehmernocken 18e den Mitnehmer 17 über die Mitnehmerkante 17b, und die Sperrklinke 16 verlässt die Sperrstellung A.

In Fig. 5A ist der Zustand dargestellt, in dem die Sperrklinke 16 die Sperrstellung A verlassen hat und die Mantelfläche 14 und die Sperrklinke 16 außer Eingriff sind. Gemäß der Beschreibung der Fig. 2 sollte die Drehfalle 12 aufgrund ihrer Vorspannkraft die Schließstellung L verlassen. Dies passiert jedoch nicht, wenn eine äußere Kraft auf die Heckklappe wirkt. Die äußere Kraft kann z. B. die Gewichtskraft einer auf einer Fahrzeugheckklappe angesammelten Schneeschicht sein. Diese Gewichtskraft wirkt dem Öffnen der Heckklappe entgegen, wodurch die Drehfalle 12 nicht aus der Schließstellung L schwenkt, da sich die Heckklappe nicht in Öffnungsrichtung bewegt.

Wenn die Sperrklinke 16 bei geschlossener Drehfalle 12 aufgrund ihrer Vorspannkraft zurück in die Sperrstellung A schwenken würde, würde der Rastabschnitt 16c die Mantelfläche 14 unter dem Sperrabschnitt 14a greifen, die Drehfalle 12 würde durch die Sperrklinke 16 gesperrt, und der Öffnungsprozess würde unerwünscht abgebrochen. Um den Öffnungsprozess in solchen Fällen dennoch zu ermöglichen, wird die Sperrklinke 16 mittels der Sperrklinkenarretierung arretiert (vgl. Fig. 7B).

Wie Fig. 5B zeigt, presst der Auslösehebel 18 mit dem Transportnocken 18f hierzu gegen eine Kante der Parkbucht 17d, die in dem Nocken 17c des Mitnehmers 17 angeordnet ist. Im Gegensatz zu dem in Fig. 4 gezeigten Zustand presst der Mitnehmernocken 18e nicht auf die Mitnehmerkante 17b (vgl. Fig. 5A), weil die Schwenkbewegung von dem Mitnehmernocken 18e auf den Transportnocken 18f übergeben wurde.

In Fig. 6 wird die Sperrklinke 16 durch den Auslösehebel 18 weiter geschwenkt. Insbesondere zeigt Fig. 6B, die Position des Transportnockens 18f, in welcher der Transportnocken 18f sich fast innerhalb der Parkbucht 17d befindet (vgl. Fig. 5B). Bei einer weiteren Bewegung des Auslösehebels 18 gegen den Uhrzeigersinn rutscht der Transportnocken 18f in die Parkbucht 17d hinein (vgl. Fig. 7B).

Fig. 7 stellt die wirksame Sperrklinkenarretierung dar, also der Zustand, in dem die Sperrklinke 16 durch die Rastverbindung zwischen dem Transportnocken 18f des Auslösehebels und der Parkbucht 17d des Mitnehmers 17 arretiert ist. Bei der wirksamen Sperrklinkenarretierung befindet sich die Sperrklinke 16 in der Freigabestellung C, in der die Sperrklinke 16 die Drehfalle 12 freigibt. In der Freigabestellung C befindet sich die Sperrklinke 16 gleichzeitig in einer Überhub-Position. Das bedeutet, dass die Sperrklinke 16 so weit von der Drehfalle 12 weg geschwenkt wird, dass die Drehfalle 12 bei einem Schwenken aus der Schließstellung nicht mit der Sperrklinke 16 verrastet.

Außerdem ragt der Mitnehmer 17 der Sperrklinke 16 in der Freigabestellung C mit dem Nocken 17c aus einem in der rechten Seitenwand 20b gebildeten Fenster, wodurch das Gehäuse 20 kompakt und symmetrisch realisiert werden kann.

In Fig. 7B ist die Rastverbindung genauer dargestellt. Bei der Rastverbindung ist der Transportnocken 18f in der Parkbucht 17d des Mitnehmers 17 angeordnet. Die Rastverbindung wirkt entgegen der Vorspannkraft der Sperrklinke 16 und die Sperrklinke 16 kann nicht zurück in die Sperrstellung schwenken. Durch die Rastverbindung wird also verhindert, dass die Sperrklinke 16 die Freigabestellung verlässt, bis die Drehfalle 12 die Offenstellung N erreicht hat, und der Öffnungsprozess des Kraftfahrzeugschlosses 10 wird auch bei Einwirkung einer äußeren Gewichtskraft auf der Heckklappe gewährleistet.

Fig. 8 zeigt das Kraftfahrzeugschloss 10 mit der Drehfalle 12 in der Offenstellung L und der Sperrklinke 16 in der Entsperrungsstellung D. Dieser Zustand ist am Ende des Öffnungsprozesses sowie nach Auflösung der Sperrklinkenarretierung gegeben.

Wie in Fig. 8A zu sehen ist, wird durch das Öffnen der Drehfalle 12 der Gabelabschnitt 12b auf die Basisplatte 21 des Gehäuses 20 zurückgezogen, sodass die Ausnehmung 21b der Basisplatte 21 freigegeben ist.

Im unteren Bereich der Fig. 8B ist das Zusammenwirken des Stützabschnitts 14c und der Stützfläche 16d gezeigt. Um diesen Zustand zu erreichen, wird zunächst die Kulisse 14d beim Öffnen der Drehfalle 12 auf die Stützfläche 16d der Sperrklinke 16 gefahren und die arretierte Sperrklinke 16 wird dadurch etwas entgegen ihrer Vorspannkraft bewegt. Dieses Bewegen löst die Rastverbindung zwischen dem Transportnocken 18f und der Parkbucht 17d, wie im oberen Bereich der Fig. 8B dargestellt ist. Die Drehfalle 12 dreht weiter, bis der Stützabschnitt 14c auf der Stützfläche 16d zum Liegen kommt, und die Sperrklinke 16 in die Entsperrungsstellung D bewegt wird.

Wenn die Drehfalle 12 wieder in die Schließ- bzw. Vorschließstellung bewegt wird, wird die Sperrklinke 16 durch ihre Vorspannkraft in die Sperr- bzw. Vorraststellung geschwenkt, um die Drehfalle 12 zu sperren.

### Bezugszeichenliste

- 10: Kraftfahrzeugschloss
- 12: Drehfalle
- 12a: Stirnfläche
- 12b: Gabelabschnitt
- 12c: Öffnung
- 12d: Schwenkachse
- 12e: Vorsprung
- 14: Mantelfläche
- 14a: Sperrabschnitt
- 14b: Vorrastabschnitt
- 14c: Stützabschnitt
- 14d: Kulisse
- 16: Sperrklinke
- 16a: Schwenkachse
- 16b: Öffnung
- 16c: Rastabschnitt
- 16d: Stützfläche
- 16e: Vorsprung
- 17: Mitnehmer
- 17a: Profil
- 17b: Mitnehmerkante
- 17c: Nocken
- 17d: Parkbucht
- 18: Auslösehebel
- 18a: Arm
- 18b: Öffnung
- 18c: Schwenkachse
- 18d: Vorsprung
- 18e: Mitnehmernocken
- 18f: Transportnocken
- 18g: Sperrnocken
- 20: Gehäuse
- 20a, 20b: Seitenwände
- 21: Basisplatte
- 21a: Öffnung
- 21b: Ausnehmung
- 21c: Öffnung
- 22: Motor
- 22a: Band
- 24, 28, 32: Bolzen
- 26, 30, 34: Schenkelfeder
- 26a, 30a, 34a: erster Schenkel
- 26b, 30b, 34b: zweiter Schenkel

- A: Sperrstellung
- B: Vorraststellung
- C: Freigabestellung
- D: Entsperrungsstellung
- L: Schließstellung
- M: Vorschließstellung
- N: Offenstellung

## Patentansprüche

1. Kraftfahrzeugschloss (10) mit
einer schwenkbaren Drehfalle (12) mit einer Mantelfläche (14),
einer mit einer Vorspannkraft beaufschlagten Sperrklinke (16), die zwischen einer Sperrstellung (A), in der die Sperrklinke (16) die Drehfalle (12) sperrt, und einer Entsperrungsstellung (D), in der die Drehfalle (12) entsperrt ist, verschwenkbar ist,
einem Auslösehebel (18) zum Schwenken der Sperrklinke (16) entgegen der Vorspannkraft, sowie
einer Arretiereinrichtung zum Arretieren der Sperrklinke (16) in einer Freigabestellung (C), in der sie die Drehfalle (12) freigibt,
wobei ein Teil der Arretiereinrichtung durch den Auslösehebel (18) gebildet ist und der Auslösehebel (18) einen Mitnehmernocken (18e) aufweist, über den der Auslösehebel (18) die Sperrklinke (16) aus der Sperrstellung (A) schwenkt,
**dadurch gekennzeichnet, dass**
der Auslösehebel (18) einen Transportnocken (18f) aufweist, der die Sperrklinke (16) über einen an der Sperrklinke (16) angeordneten Nocken (17c) in die Entsperrungsstellung (D) schwenkt.

2. Kraftfahrzeugschloss (10) nach Anspruch 1,
**dadurch gekennzeichnet, dass**
sich die Freigabestellung (C) zwischen der Sperrstellung (A) und der Entsperrungsstellung (D) befindet.

3. Kraftfahrzeugschloss (10) nach Anspruch 1 oder 2,
**dadurch gekennzeichnet, dass**
sich die Sperrklinke (16) in der Freigabestellung (C) in einer Überhub-Position befindet, in der sie ein vollständiges Öffnen der Drehfalle (12) ermöglicht.

4. Kraftfahrzeugschloss (10) nach zumindest einem der vorhergehenden Ansprüche,
dadurch **gekennzeichne**t, dass
die Drehfalle (12) ausschließlich über ihre Mantelfläche (14) mit der Sperrklinke (16) in funktionswirksame Berührung gelangt.

5. Kraftfahrzeugschloss (10) nach zumindest einem der vorhergehenden Ansprüche,
**dadurch gekennzeichnet, dass**
die Drehfalle (12) eine Kulisse (14d) zum Lösen der Arretiereinrichtung aus der Freigabestellung (C) aufweist.

6. Kraftfahrzeugschloss (10) nach Anspruch 5,
**dadurch gekennzeichnet, dass**
dass die Kulisse (14d) an der Mantelfläche (14) der Drehfalle (12) angeordnet ist.

7. Kraftfahrzeugschloss (10) nach zumindest einem der vorhergehenden Ansprüche,
**dadurch gekennzeichnet, dass**
die Arretiereinrichtung eine Rastverbindung zwischen dem Nocken (17c) der Sperrklinke (16) und dem Transportnocken (18f) aufweist.

8. Kraftfahrzeugschloss (10) nach zumindest einem der vorhergehenden Ansprüche,
**dadurch gekennzeichnet, dass**
die Sperrklinke (16) einen Mitnehmer (17) aufweist, an dem der Nocken (17c) angeordnet ist.

9. Kraftfahrzeugschloss (10) nach zumindest einem der vorhergehenden Ansprüche,
**dadurch gekennzeichnet, dass**
die Mantelfläche (14) der Drehfalle (12)
einen Sperrabschnitt (14a), der in der Sperrstellung (A) mit einem Rastabschnitt (16c) der Sperrklinke (16) zusammenwirkt,
einen Vorrastabschnitt (14b), der in einer Vorraststellung (B) mit dem Rastabschnitt (16c) der Sperrklinke (16) zusammenwirkt, und
einen Stützabschnitt (14c), der in der Entsperrungsstellung (D) mit einer Stützfläche (16d) der Sperrklinke (16) zusammenwirkt, aufweist.

10. Kraftfahrzeugschloss (10) nach Anspruch 9,
**dadurch gekennzeichnet, dass**
der Sperrabschnitt (14a), der Vorrastabschnitt (14b) und der Stützabschnitt (14c) nacheinander an der Mantelfläche (14) angeordnet sind.

11. Kraftfahrzeugschloss (10) nach Anspruch 9 oder 10
**dadurch gekennzeichnet, dass**
der Auslösehebel (18) einen Sperrnocken (18g) aufweist, der die Sperrklinke (16) in der Sperrstellung (A) und/oder in der Vorraststellung (B) gegen ein Verschwenken entgegen der Vorspannkraft sperrt.

12. Kraftfahrzeugschloss (10) nach zumindest einem der vorhergehenden Ansprüche,
**dadurch gekennzeichnet, dass**
in der Freigabestellung (C) ein Teil der Sperrklinke (16) durch ein Fenster ragt, welches in einem Gehäuse (20) des Kraftfahrzeugschlosses (10) gebildet ist.

## Claims

1. A motor vehicle lock (10) comprising
a pivotable catch (12) with a jacket surface (14);
a pawl (16) which is acted on by a preloading force and which is pivotable between a blocking position (A) in which the pawl (16) blocks the catch (12) and an unblocking position (D) in which the catch (12) is unblocked;
a release lever (18) for pivoting the pawl (16) against the preloading force; and
an arresting device for arresting the pawl (16) in a release position (C) in which it releases the catch (12),
wherein a part of the arresting device is formed by the release lever (18) and the release lever (18) has a driver cam (18e) via which the release lever (18) pivots the pawl (16) out of the blocking position (A),
**characterized in that**
the release lever (18) has a transport cam (18f) which pivots the pawl (16) over a cam (17c) arranged at the pawl (16) into the unblocking position (D).

2. A motor vehicle lock (10) in accordance with claim 1,
**characterized in that**
the release position (C) is located between the blocking position (A) and the unblocking position (D).

3. A motor vehicle lock (10) in accordance with claim 1 or claim 2,
**characterized in that**,
in the release position (C), the pawl (16) is located in an overlifting position in which it allows a complete opening of the catch (12).

4. A motor vehicle lock (10) in accordance with at least one of the preceding claims,
**characterized in that**
the catch (12) moves into functionally effective contact with the pawl (16) only via its jacket surface (14).

5. A motor vehicle lock (10) in accordance with at least one of the preceding claims,
**characterized in that**
the catch (12) has a link (14d) for releasing the arresting device from the release position (C).

6. A motor vehicle lock (10) in accordance with claim 5,
**characterized in that**
the link (14d) is arranged at the jacket surface (14) of the catch (12).

7. A motor vehicle lock (10) in accordance with at least one of the preceding claims,
**characterized in that**
the arresting device has a latch connection between the cam (17c) of the pawl (16) and the transport cam (18f).

8. A motor vehicle lock (10) in accordance with at least one of the preceding claims,
**characterized in that**
the pawl (16) has a driver (17) at which the cam (17c) is arranged.

9. A motor vehicle lock (10) in accordance with at least one of the preceding claims,
**characterized in that**
the jacket surface (14) of the catch (12) has
a blocking section (14a) which cooperates in the blocking position (A) with a latching section (16c) of the pawl (16);
a prelatching section (14b) which cooperates in a prelatching position (B) with the latching section (16c) of the pawl (16); and
a support section (14c) which cooperates in the unblocking position (D) with a support surface (16d) of the pawl (16).

10. A motor vehicle lock (10) in accordance with claim 9,
**characterized in that**
the blocking section (14a), the prelatching section (14b) and the support section (14c) are arranged one after the other at the jacket surface (14).

11. A motor vehicle lock (10) in accordance with claim 9 or claim 10,
**characterized in that**
the release lever (18) has a blocking cam (18g) which blocks the pawl (16) against a pivoting against the preloading force in the blocking position (A) and/or in the prelatching position (B).

12. A motor vehicle lock (10) in accordance with at least one of the preceding claims,
**characterized in that**,
in the release positon (C), a part of the pawl (16) projects through a window which is formed in a housing (20) of the motor vehicle lock (10).

## Revendications

1. Serrure de véhicule automobile (10), comportant
un pêne tournant (12) mobile en basculement et pourvu d'une surface enveloppe (14),
un cliquet de blocage (16) sollicité par une force de précontrainte et mobile en basculement entre une position de blocage (A) dans laquelle le cliquet de blocage (16) bloque le pêne tournant (12), et une position de déblocage (D) dans laquelle le pêne tournant (12) est débloqué,
un levier de déclenchement (18) pour basculer le cliquet de blocage (16) à l'encontre de la force de précontrainte, ainsi que
un moyen d'arrêt pour arrêter le cliquet de blocage (16) dans une position de libération (C) dans laquelle il libère le pêne tournant (12),
une partie du moyen d'arrêt (18) étant formée par le levier de déclenchement (18) et le levier de déclenchement (18) comprenant une came d'entraînement (18e) par laquelle le levier de déclenchement (18) fait basculer le cliquet de blocage (16) hors de la position de blocage (A),
**caractérisée en ce que**
le levier de déclenchement (18) comprend une came de transport (18f) qui fait basculer le cliquet de blocage (16) jusque dans la position de déblocage (D) par une came (17c) agencée sur le cliquet de blocage (16).

2. Serrure de véhicule automobile (10) selon la revendication 1,
**caractérisée en ce que**
la position de libération (C) se situe entre la position de blocage (A) et la position de déblocage (D).

3. Serrure de véhicule automobile (10) selon la revendication 1 ou 2,
**caractérisée en ce que**
dans la position de libération (C), le cliquet de blocage (16) se situe dans une position de surélévation dans laquelle il permet une ouverture complète du pêne tournant (12).

4. Serrure de véhicule automobile (10) selon l'une au moins des revendications précédentes,
**caractérisée en ce que**
le pêne tournant (12) vient en contact efficace en fonctionnement avec le cliquet de blocage (16) exclusivement par sa surface enveloppe (14).

5. Serrure de véhicule automobile (10) selon l'une au moins des revendications précédentes,
**caractérisée en ce que**
le pêne tournant (12) comprend une coulisse (14d) pour détacher le moyen d'arrêt hors de la position de libération (C).

6. Serrure de véhicule automobile (10) selon la revendication 5,
**caractérisée en ce que**
la coulisse (14d) est agencée sur la surface enveloppe (14) du pêne tournant (12).

7. Serrure de véhicule automobile (10) selon l'une au moins des revendications précédentes,
**caractérisée en ce que**
le moyen d'arrêt présente une liaison d'enclenchement entre la came (17c) du cliquet de blocage (16) et la came de transport (18f).

8. Serrure de véhicule automobile (10) selon l'une au moins des revendications précédentes,
**caractérisée en ce que**
le cliquet de blocage (16) comprend un entraîneur (17) sur lequel est agencée la came (17c).

9. Serrure de véhicule automobile (10) selon l'une au moins des revendications précédentes,
**caractérisée en ce que**
la surface enveloppe (14) du pêne tournant (12) comprend
une portion de blocage (14a) qui coopère avec une portion d'enclenchement (16c) du cliquet de blocage (16), dans la position de blocage (A), une portion de pré-enclenchement (14b) qui coopère avec la portion d'enclenchement (16c) du cliquet de blocage (16), dans une position de pré-enclenchement (B),
une portion d'appui (14c) qui coopère avec une surface d'appui (16d) du cliquet de blocage (16), dans la position de déblocage (D).

10. Serrure de véhicule automobile (10) selon la revendication 9,
**caractérisée en ce que**
la portion de blocage (14a), la portion de pré-enclenchement (14b) et la portion d'appui (14c) sont agencées les unes derrière les autres sur la surface enveloppe (14).

11. Serrure de véhicule automobile (10) selon la revendication 9 ou 10, **caractérisée en ce que**
le levier de déclenchement (18) comprend une came de blocage (18g) qui bloque le cliquet de blocage (16) à l'encontre d'un basculement contre la force de précontrainte, dans la position de blocage (A) et/ou dans la position de pré-enclenchement (B).

12. Serrure de véhicule automobile (10) selon l'une au moins des revendications précédentes,
**caractérisée en ce que**
dans la position de libération (C), une partie du cliquet de blocage (16) pénètre à travers une fenêtre qui est formée dans un boîtier (20) de la serrure de véhicule automobile (10).
